# EUROPÄISCHE PATENTSCHRIFT

(11) **EP 0 012 210 B1**
(45) Veröffentlichungstag und Bekanntmachung des Hinweises auf die Patenterteilung: **16.09.1981**
(21) Anmeldenummer: 79104266.6
(22) Anmeldetag: 02.11.1979
(51) Int. Cl.: E03C 1/284

(54) **Wandeinbau-Ablaufarmatur mit Geruchsverschluss**
Draining device with odour seal to be built-in into a wall
Dispositif d'écoulement muni d'un siphon et incorporé dans un mur, avec prévention de la remontée des odeurs

(30) Priorität: 18.11.1978 DE 2850084
(43) Veröffentlichungstag der Anmeldung: 25.06.1980
(73) Patentinhaber: Dallmer, Helmuth, D-5760 Arnsberg 1 (DE)
(72) Erfinder: Dallmer, Johannes, Ing. grad, D-5760 Arnsberg 1 (DE)
(74) Vertreter: Fritz, Herbert, Dipl.-Ing.

## Beschreibung

Armaturen dieser Art dienen zur Aufnahme von Wasser aus einem Waschbecken oder Spülbecken und zur Weiterleitung derselben an eine bauseitige Leitung. Dabei ist ein Geruchsverschluss nach Art eines Siphons gebildet (SE-C-123852).

Es ist die Aufgabe gestellt, eine solche für den Wandeinbau geeignete Armatur aus Kunststoff so auszubilden, dass sie funktionssicher Wasserströme aus einem Waschbecken und gleichzeitig aus einer Haushaltsmaschine aufnehmen kann. Diese Aufgabe wird durch eine Ablaufarmatur mit den Merkmalen des Patentanspruches gelöst.

Das Gehäuse einer solchen Armatur hat die Querschnittsform eines Rechteckes. Die Armatur wird so in die Gebäudewand eingebaut, dass die Gehäuseachse lotrecht ist und eine vordere, breitere Gehäusewand etwa bündig mit der verputzten Raumwand liegt, so dass eine in dieser Gehäusewand angeordnete Reinigungsöffnung zugänglich bleibt. Bei der eingebauten Armatur stehen oben nebeneinander zwei Stutzen an der Raumwand vor. Ein Stutzen ist für den Anschluss einer Haushaltsmaschine, der andere Stutzen für den Anschluss eines Waschbeckens oder Spülbeckens vorgesehen. Das bauseitige Abwasserrohr wird unten an einem am Gehäuse angeformten lotrechten Abflussrohr angeschlossen. Der Geruchsverschluss ergibt sich in an sich bekannter Weise dadurch, dass jeder Wasserstrom im Gehäuse unter einer Tauchwand her und über eine Stauwand hinweg geführt wird. Im Gehäuse verbleibt also ständig Wasser bis in Höhe der Stauwand. Das Innere des Gehäuses ist im Bereich der Tauchwand und der Stauwand durch eine Trennwand in zwei Kanäle aufgeteilt, von denen der eine das von der Haushaltsmaschine, der andere das vom Spülbecken bzw. Waschbecken kommende Wasser führt. Das Abflussrohr kann aus einem gemeinsamen hinteren Abschnitt das Wasser des Waschbeckens, das Wasser der Haushaltsmaschine oder auch die beiden Wasserströme gleichzeitig aufnehmen. Durch die Anordnung der Trennwand wird verhindert, dass von dem einen Stutzen aufgenommenes Wasser durch den anderen Stutzen wieder zurückfliesst.

Im folgenden wird ein Ausführungsbeispiel der Erfindung näher beschrieben unter Bezugnahme auf die beiliegenden Zeichnungen.

Es zeigen:
Fig. 1 eine Ansicht einer Ablaufarmatur nach der Erfindung in Funktionsstellung von vorne gesehen.
Fig. ist ein Schnitt nach 11-11 von Fig. 1 bzw. Fig. 3;
Fig. 3 ist ein Querschnitt (Horizontalschnitt) nach 111-111 von Fig. 2.

Die Armatur ist insgesamt aus Kunststoff. Bei der Herstellung werden zwei Formteile gespritzt, die entlang einer Naht 20 zusammengeschweisst werden.

Die gebrauchsfertige Armatur weist ein Gehäuse 10 auf, das einen rechteckigen Querschnitt besitzt, oben durch eine Decke und unten durch einen Boden abgeschlossen ist.

Im Gehäuse ist innen parallel zur längeren Rechteckseite eine von der Decke ausgehende Tauchwand 17 und dahinter eine vom Boden ausgehende Stauwand 18 gebildet. Dadurch ist der Innenraum des Gehäuses in einen vorderen Abschnitt, einen mittleren Abschnitt und einen hinteren Abschnitt unterteilt. Der vordere und mittlere Abschnitt sind ausserdem durch eine Trennwand 19 unterteilt, die parallel zur schmaleren Rechteckseite verläuft und durch die ein Kanal 12a und ein Kanal 13a gebildet wird. Die Trennwand 19 erstreckt sich auch über die Krümmung des Gehäuses im Bereich zwischen dem hinteren Gehäuseabschnitt und dem mittleren Gehäuseabschnitt.

An der vorderen Gehäusewand 11, die der grösseren Seite des Rechteckquerschnittes entspricht, sind oben im Deckenbereich oberhalb der Tauchwand und der Stauwand zwei Stutzen angeformt, ein kleinerer Stutzen 12 und ein grösserer Stutzen 13. Der kleinere Stutzen 12 ist zur Aufnahme von Wasser aus einer Haushaltsmaschine, der grössere Stutzen zur Aufnahme von Wasser aus einem Waschbecken oder Spülbekken vorgesehen. Vom Stutzen 12 aus gelangt das Wasser in den Kanal 12a, der gemäss Fig. 1 an der linken Seite ist, aus dem Stutzen 13 gelangt das Wasser in den Kanal 13a, der in der Draufsicht nach Fig. 1 rechts liegt.

Vom Stutzen aus fliesst jeweils das Wasser in den vorderen Kanalabschnitt nach unten, wo es unter der Tauchwand um 180° umgelenkt wird und in dem mittleren Kanalabschnitt nach oben fliesst. Am Ende desselben wird das Wasser über die Stauwand 18 hinweg nach unten in den hinteren Gehäuseabschnitt 10a geführt, der im wesentlichen nicht mehr durch die Trennwand 19 unterteilt ist. Aus dem hinteren Gehäuseabschnitt 10a gelangt das Wasser in ein Abflussrohr 15, das bodenseitig in der Nähe der Gehäuserückwand am Gehäuse angeformt ist. Der Querschnitt des Abflussrohres ist so angeordnet und bemessen, dass sowohl Wasser aus jedem der beiden Kanäle 12a und 13a als auch gleichzeitig aus beiden Kanälen aufgenommen werden kann. Das Abflussrohr 15 setzt sich nach unten in einen exzentrisch angeordneten Stutzen 16 mit einem grösseren Druchmesser fort. Daran kann eine bauseitige Abwasserleitung angeschlossen werden. Die Ablaufarmatur ist für den Wandeinbau geeignet. Sie wird lotrecht eingebaut, wobei die vordere Gehäusewand 11 in der Nähe der freien Fläche der Raumwand bleibt, so dass eine Reinigungsöffnung 14 in der vorderen Gehäusewand frei gemacht werden kann. Die beiden Stutzen 12 und 13 stehen an der Raumwand vor.

## Patentansprüche

Wandeinbau-Ablaufarmatur mit Geruchsverschluss gekennzeichnet durch die nachfolgenden Merkmale:
- es ist ein Gehäuse (10) aus Kunststoff mit einem rechteckigen Querschnitt vorgesehen;
- an der vorderen, der breiteren Rechteckseite entsprechenden Gehäusewand (11) sind im Bereich einer Gehäusedecke nebeneinander zwei Stutzen (12, 13) zum Anschluss an eine Haushaltsmaschine bzw. ein Wasch- oder Spülbecken angeformt;
- der Gehäuseinnenraum ist parallel zur breiteren Rechteckseite durch eine Tauchwand (17) und eine Stauwand (18) in einem vorderen, mittleren und einem hinteren Gehäuseabschnitt unterteilt;
- durch eine parallel zur schmäleren Rechteckseite verlaufende Trennwand (19) ist der vordere und der mittlere Gehäuseabschnitt in zwei Kanäle (12a, 13a) unterteilt, die jeweils einem Stutzen (12, 13) zugeordnet sind;
- am Boden des Gehäuses in der Nähe der Gehäuserückwand ist ein Abflussrohr (15) angeformt.

## Claims

A wall installation discharge fitting with odor closure, characterised by the following features:
- there is provided a housing (10) of plastics material with a rectangular cross section;
- at the front housing wall (11) corresponding to the larger rectangle side, there are integrally formed two sockets (12, 13) in the region of a housing top for the connection to a household machine or a washing or rinsing basin;
- the housing interior is divided parallel to the larger rectangle side by a submersion wall (1) and a dam wall (18) into a front, central and a rear housing section;
- by a separating wall (19) extending parallel to the smaller rectangle side, the front and the central housing section is divided into two channels (12a, 13a) which are respectively associated with one socket (12,13);
- at the base of the housing in the vicinity of the housing rear wall, a discharge pipe (15) is inte- grallyformed.

## Revendications

Dispositif d'écoulement encastré dans un mur et comportant un coupe-air, ce dispositif présentant les caractéristiques suivantes:
- on prévoit un logement (10) en matière synthétique à section transversale rectangulaire;
- sur la paroi avant (11) du logement, qui correspond au plus grand côté du rectangle, dans la zone d'un couvercle de ce logement, on forme deux tubulures juxtaposées (12, 13) pour un raccordement à un appareil électroménager ou à un lavabo ou encore à un bassin de chasse;
- parallèlement au plus grand côté du rectangle, l'espace intérieur du logement est subdivisé, par une paroi plongeuse (17) et par une paroi de retenue (18), en un compartiment avant, un compartiment central et un compartiment arrière;
- le compartiment avant et le compartiment central du logement sont subdivisés, par une cloison (19) s'étendant parallèlement au plus petit côté du rectangle, en deux canaux (12a, 13a) qui sont adaptés chacun à une tubulure (12,13);
- au fond du logement et à proximité de la paroi arrière de ce dernier, est formé un tuyau de décharge (15).
